# EUROPÄISCHE PATENTSCHRIFT

(11) **EP 0 123 078 B1**
(45) Veröffentlichungstag und Bekanntmachung des Hinweises auf die Patenterteilung: **20.11.1986**
(21) Anmeldenummer: 84102423.5
(22) Anmeldetag: 07.03.1984
(51) Int. Cl.: A47C 13/00, A47C 17/04, A47C 4/02

(54) **Polstermöbel**
Upholstered furniture
Meuble rembourré

(30) Priorität: 09.03.1983 DE 3308336
(43) Veröffentlichungstag der Anmeldung: 31.10.1984
(73) Patentinhaber: Fuss, Rainer, D-7000 Stuttgart 1 (DE)
(72) Erfinder: Fuss, Rainer, D-7000 Stuttgart 1 (DE)
(74) Vertreter: Vogel, Georg

## Beschreibung

Die Erfindung betrifft ein Polstermöbel mit einer Anzahl von Polstermöbel, die miteinander verbunden, gegeneinander verstellbar, walzenförmig ausgebildet, als Schlange unmittelbar aneinandergereiht und auf Trägern gelagert sind, wobei die Träger der zwischen dem ersten und letzten Polsterelement der Schlange angeordneten Polsterelemente an beiden Enden mit jeweils einem selbsthemmenden Beschlag mit zwei gegeneinander verstellbaren Beschlagteilen gekoppelt sind, die jeweils mit einem Beschlagteil der den beiden benachbarten Polsterelementen zugeordneten Beschläge verbunden sind.

Ein derartiges Polstermöbel ist aus der FR-A-2 196 134 bekannt. Bei diesem bekannten Polstermöbel sind die Polstermöbel auf Trägern angeordnet, wobei die Träger der zwischen dem ersten und letzten Polsterelement der Schlange angeordneten Polsterelemente an beiden Enden mit jeweils einem selbsthemmenden Beschlag mit zwei gegeneinander verstellbaren Beschlagteilen gekoppelt ist. Die beiden Beschlagteile eines Beschlages sind jeweils mit einem Beschlagteil der den beiden benachbarten Polsterelementen zugeordneten Beschläge verbunden.

Es ist Aufgabe der Erfindung, ein Polstermöbel der eingangs erwähnten Art zu schaffen, bei dem der Aufwand für das Gestell reduziert ist und die Polsterelemente gegeneinander in grösserem Winkelbereich zueinander verstellt werden können.

Diese Aufgabe wird nach der Erfindung dadurch gelöst, dass die Polsterelemente auf Lagerwellen angeordnet sind, dass die Lagerwellen der zwischen dem ersten und letzten Polsterelement der Schlange angeordneten Polsterelemente an beiden Enden jeweils mit dem selbsthemmenden Beschlag gekoppelt sind, dass eines der Beschlagteile mittels eines Exzenters gegenüber dem anderen Beschlagteil verstellbar ist und dass die beiden Beschlagteile des Beschlages jeweils mit einem Beschlagteil der den beiden benachbarten Polsterelementen zugeordneten Beschläge zu einstückigen Verbindungslaschen zusammengefasst sind.

Diese Aufgabe wird ferner durch die kennzeichnenden Merkmale des Anspruches 11 gelöst.

Die Polsterelemente bilden eine Schlange bei der die Polsterelemente über die Verbindungslaschen direkt miteinander gekoppelt sind und im Bereich ihrer Mittellängsachse die Drehachse für die Beschläge haben. Daher können die benachbarten Polsterelemente über einen grossen Winkelbereich gegeneinander verstellt werden, der weit grösser ist als 180°. Die Polsterelemente lassen sich zudem in eine sehr raumsparende Ablagestellung einstellen.

Nach der Ausgestaltung ist vorgesehen, dass die Polsterelemente zentrisch eine durchgehende Lagerhülse aufweisen, in der die zugeordnete Lagerwelle frei drehbar gelagert ist. Unabhängig von der Einstellung der Schlange können sich die Polsterelemente dann frei auf ihren Lagerwellen drehen.

Für die selbsthemmenden Beschläge kann auf Beschläge zurückgegriffen werden, wie sie z.B. für die Verstellung der Rückenlehne eines Kraftfahrzeugsitzes in Verwendung und so ausgestaltet sind, dass die Beschlagteile als ineinander greifendes, aus der Verbindungslasche ausgeprägtes Zahnrad und als aus der Verbindungslasche ausgeprägte Innenzahnkranzaufnahme ausgebildet sind, wobei der Durchmesser des Zahnrades um eine Exzentrizität kleiner ist als der Durchmesser der Innenzahnkranzaufnahme, dass die Innenzahnkranzaufnahme zentrisch zur Lagerwelle angeordnet ist, dass das Zahnrad mittels des durch die Lagerwelle betätigten Exzenters in der Innenzahnkranzaufnahme verschiebbar und verdrehbar ist und dass die Innenzahnkranzaufnahme mit der Lagerwelle drehfest gekoppelt ist.

Die Kopplung der Beschläge mit der zugeordneten Lagerwelle wird dabei dadurch hergestellt, dass die Enden der Lagerwelle in Lagerkörpern eines Beschlaggehäuses unverdrehbar gehalten sind und dass diese Lagerkörper in der die Innenzahnkranzaufnahme bildenden Ausprägung des jeweils ersten Beschlagteiles der ersten Verbindungslasche drehbar gelagert sind und die Exzenter tragen, die in der das Zahnrad bildenden Ausprägung des jeweils zweiten Beschlagteiles der zweiten Verbindungslasche des Beschlages drehbar gelagert sind. Die unverdrehbare Festlegung wird dabei dadurch erreicht, dass die Enden der Lagerwellen als im Querschnitt quadratische Mitnehmer ausgebildet sind, die in entsprechende Aufnahmen der Lagerkörper unverdrehbar eingesteckt sind.

Ist es vorgesehen, dass ein oder beide Lagerkörper einer Lagerwelle mit einem Handrad unverdrehbar verbunden ist (sind), dann kann die Verstellung an einer oder beiden Seiten der Schlange vorgenommen werden.

Ist es vorgesehen, dass die Beschlagteile der Beschläge um 360° gegeneinander verschwenkbar sind, dann ist das Optimum an Einstellmöglichkeiten gegeben.

Für die Anbringung des ersten und letzten Polsterelementes an der Schlange sieht eine Ausgestaltung vor, dass die zum ersten und letzten Polsterelement der Reihe führenden Verbindungslaschen in einfache Lagerflansche mit Lagerbohrungen für eine durchgehende Lagerwelle auslaufen.

Eine einfache alternative Ausgestaltung der Erfindung ist im Anspruch 11 angegeben. Dabei sind die zwei Beschlagteile als Lochscheiben ausgebildet, die auf einem gleichen Durchmesser eine Reihe von Bohrungen aufweisen. In eine oder mehrere von fluchtenden Bohrungen der beiden den Beschlag bildenden Lochscheiben sind Arretierungsbolzen einführbar und darin festlegbar. Diese Beschläge erlauben nur eine stufige Einstellung in grösseren Winkelbereichen. Der Teile- und Montageaufwand ist aber wesentlich geringer und das Polstermöbel kann zerlegt gelagert und geliefert und von jedem Laien am Einsatzort zusammengebaut werden.

Die Arretierung der Beschläge wird nach einerAusgestaltung dabei in einfacher Weise dadurch erreicht, dass die Arretierungsbolzen an einer mit zentrischer Bohrung versehenen Scheibe in gleicher Winkelteilung zueinander angebracht sind, die mittels einer Schraubverbindung mit der Lagerwelle des Polsterelementes verbindbar ist. Die Schraubverbindung ist nach einer weiteren Ausgestaltung so ausgeführt, dass in die Enden der als Hohlwelle ausgebildeten Lagerwelle unverdrehbar und unverschiebbar Muttern eingebracht sind, in die eine mit einem Gewindeteil und einem Griffteil versehene Arretierungsplatte einschraubbar ist, wobei die Arretierungsplatte die mit den Arretierungsbolzen versehene Scheibe gegen die beiden mit Durchgangsbohrungen versehenen, als Lochscheiben ausgebildeten Beschlagteile und die Stirnseite der Lagerwelle verspannt.

Ist es nach einer weiteren Ausgestaltung vorgesehen, dass an einer Verbindungslasche die beiden als Beschlagteile ausgebildeten Lochscheiben eine unterschiedliche Anzahl von Bohrungen aufweisen, dass die Scheiben eine Anzahl von Arretierungsbolzen aufweisen, dass die Anzahl der Bohrungen in den beiden Lochscheiben durch die Anzahl der Arretierungszapfen teilbar ist und dass die Bohrungen in den beiden Lochscheiben jeweils in gleichmässiger, aber unterschiedlicher Winkeleinteilung eingebracht sind, dann werden nur einheitlich ausgebildete Laschen benötigt, die nicht einmal abgekröpft werden müssen, da es im Bereich eines Beschlages egal ist, wie die beiden Lochscheiben im Bezug auf das Polsterelement angeordnet sind. Durch die unterschiedliche und auf die Anzahl der Arretierungsbolzen abgestimmte Auslegung der Lochscheiben wird erreicht, dass schon mit einer kleinen Anzahl von Bohrungen in den Lochscheiben die Verstellung in kleinen Winkelbereichen erfolgen kann.

Mit den als Lochscheiben ausgebildeten Beschlagteilen ergibt sich nach einer Ausgestaltung dadurch eine weitere Erweiterungsmöglichkeit, dass zwischen der Arretierungsplatte und der mit den Arretierungsbolzen versehenen Scheibe ein weiteres mit einer Bohrung für das Gewindeteil der Arretierungsplatte versehenes Beschlagteil angeordnet und festgespannt ist. So kann dieses weitere Beschlagteil z.B. als Fuss ausgebildet sein, so dass das Polstermöbel von der Standfläche abgesetzt werden kann. Ist es nach einer Ausgestaltung vorgesehen, dass die Verbindungslasche abgewinkelt ist, so dass die Ebenen der beiden Beschlagteile in einem vorgegebenen Winkel zueinander stehen, dann können an die schlangenförmig verbundenen Polsterelemente weitere Polsterelemente in dem vorgegebenen Winkel eingebracht werden.

Weitere Ausgestaltungen der Erfindung sind in den abhängigen Ansprüchen 6, 9 und 10 dargestellt.

Die Erfindung wird anhand von verschiedenen, in den Zeichnungen dargestellten Ausführungsbeispielen näher erläutert.

Es zeigt:
Fig. 1 eine Schlange mit 12 aneinandergereihten, walzenförmigen Polsterelementen in einer Einstellung als Liege mit ebener Liegefläche,
Fig. 2 die Schlange in einer anderen Einstellung als Liege mit anatomisch angepasster Liegefläche,
Fig. 3 die Schlange in einer Einstellung als Sessel mit hochgestelltem Fussteil,
Fig. 4 die Schlange in einer Einstellung als Sessel nach Art eines Strandkorbes,
Fig. 5 in Explosionsdarstellung die Beschlagteile von zwei benachbarten Polsterelementen und
Fig. 6 im Schnitt zwei Polsterelemente der Schlange mit den zugehörigen Beschlägen,
Fig. 7 im Schnitt zwei Polsterelemente der Schlange mit zwei andersartig gestalteten Beschlägen und
Fig. 8 in Draufsicht die Verbindungslasche mit den beiden als Lochscheiben ausgebildeten Beschlagteilen zur Bildung von Beschlägen nach Fig. 7.

Die Seitenansicht nach Fig. 1 zeigt zwölf walzenförmige Polsterelemente 10, die unmittelbar aneinandergereiht sind und eine Schlange bilden. Die Verbindungslaschen 30 halten die Polsterelemente 10 auf Abstand. Die Polsterelemente 10 sind zentrisch auf Lagerwellen gelagert, die an beiden Enden mit sogenannten selbsthemmenden Beschlägen 20 gekoppelt sind. Die beiden gegeneinander verstellbaren Beschlagteile des Beschlages 20 sind durch Verdrehen der Lagerwelle in jede beliebige Stellung zueinander verstellbar, wenn sie gegeneinander um 360° verschwenkbar sind. Die Verbindungslaschen 30 sind mit den Beschlagteilen benachbarter Polsterelemente 10, d.h. benachbarter Beschläge 20, verbunden. Lediglich an dem ersten und letzten Polsterelement 10 der Schlange sind keine Beschläge vorgesehen, da es genügt, diese Polsterelemente 10 über ihre Lagerwellen an den Verbindungslaschen 30 zu lagern.

Sind die ersten und letzten Polsterelemente 10 über ihre vertikal gestellten Verbindungslaschen als Fusselemente an den übrigen, mit den horizontal eingestellten Verbindungslaschen 30, horizontal ausgerichteten Polsterelementen 10 abgewinkelt, dann bildet das Polsterelement die Liege nach Fig. 1.

Wie in Fig. 2 angedeutet ist, können die zwischen dem ersten und letzten Polsterelement 10 der Schlange liegenden Polsterelemente so eingestellt werden, dass die Liege eine anatomisch angepasste Liegefläche mit Liegemulde und erhöhtem Kopfteil aufweist.

Die Fig. 3 und 4zeigen schematisch die Einstellung der Schlange als Sessel, wobei bei dem Ausführungsbeispiel nach Fig. 3 das Fussteil hochgestellt ist und bei dem Ausführungsbeispiel nach Fig. 4 das Rückenteil nach Art eines Strandkorbes mit einem Baldachin abgeschlossen ist.

In Fig. 5 sind die wesentlichsten Teile eines handelsüblichen Beschlages gezeigt, wobei die komplementären Beschlagteile 31 und 34 zu Verbindungslaschen 30 ergänzt sind.

Von den durch die Polsterelemente 10 geführten Lagerwellen 40 sind die als Mitnehmer 47 ausgebildeten Enden gezeigt. Das dem Ende der Lagerwelle 40 zugekehrte Beschlagteil 34 ist als ausgeprägte Innenzahnkranzaufnahme ausgebildet die dem Ende der Lagerwelle 40 abgekehrt ist. In diese Innenzahnkranzaufnahme greift das an der anderen Verbindungslasche 30 des Beschlages ausgeprägte Zahnrad als komlementäres Beschlagteil 31 ein. Die Lagerwelle 40 ist dabei mit dem Mitnehmer 47 in eine entsprechende stirnseitige Aufnahme des Lagerkörpers 41 unverdrehbar eingesteckt. Der Lagerkörper 41 ist mit dem Lagerbund 42 in der Lagerbohrung 35 des Beschlagteiles 34 drehbar gelagert. Der Lagerkörper 41 weist einen Exzenter 43 auf, der in der Lagerbohrung 33 des komplementären Beschlagteiles 31 drehbar gelagert ist. Der Durchmesser des ausgeprägten Zahnrades ist um die Exzentrizität des Exzenters 43 kleiner als der Durchmesser der Innenzahnkranzaufnahme, so dass das Zahnrad durch Verdrehen des Exzenters 43 und damit des Lagerkörpers 41 und der Lagerwelle 40 in der Innenzahnkranzaufnahme verschoben und verdreht werden kann, wobei durch die Zahnteilung die Stufen der Schwenkbewegung zwischen den beiden Beschlagteilen 31 und 34 und damit der benachbarten Polsterelemente 10 bestimmt ist.

Die in der Bohrung 37 gelagerte Laufrolle 38 hält die beiden Verbindungslaschen 30 eines Beschlages 20 aneinander, lässt aber deren Verdrehung um die Lagerwelle 40 zu. Die Bohrungen 39 dienen zur Befestigung des Beschlaggehäuses 44, in dem auch der Lagerkörper 41 gelagert ist, wie in Fig. 6 zu sehen ist. Der Lagerkörper kann mit einem Anschlusselement 48 aus dem Beschlaggehäuse 44 ragen und zur unverdrehbaren Festlegung eines Handrades 45 dienen.

Wie der Schnitt nach Fig. 6 zeigt, sind die Lagerwellen 40 in Lagerhülsen 46 drehbar gelagert, die in den Polsterelementen 10 zentrisch angeordnet sind. Beide als Mitnehmer 47 ausgebildeten Enden der Lagerwelle 40 sind mit einem Beschlag 20 gekoppelt und in deren Lagerkörper 41 unverdrehbar eingesteckt. Die von dem oberen Polsterelement 10 kommenden Verbindungslaschen laufen in die Beschlagteile 34 mit der Innenzahnkranzaufnahme aus, die die Zahnräder der Verbindungslaschen 30 aufnehmen, welche von dem in der Schlange nach unten folgenden Polsterelement 10 kommen. Die Lagerkörper 41 sind beim Ausführungsbeispiel nur an einem Ende der Lagerwelle 40 mit dem Handrad 45 versehen. Die Verbindungslaschen 30 laufen an dem oberen Polsterelement 10 als komplementäre Beschlagteile 31 aus und stehen im Eingriff mit den Beschlagteilen 34 der weiterführenden Verbindungslaschen 30.

Die Verbindungslaschen sind bei diesem Ausführungsbeispiel gleich ausgebildet und an beiden Seiten der Schlange gleich ausgerichtet angeordnet. Die Beschlagteile 31 und 34 einer Verbindungslasche 30 können dabei auch um die Dicke der Verbindungslasche 30 gegeneinander versetzt sein, damit die Verbindungslaschen 30 jeweils in einer Ebene liegen. Dabei genügt es wenn einer der Beschlagteile 31 oder 34 gegenüber derverbindungslasche 30 um die Dicke der Verbindungslasche 30 versetzt ist.

Die Ausgestaltung kann jedoch auch so sein, dass die Verbindungslaschen 30 an beiden Seiten der Schlange abwechselnd an beiden Enden als Innenzahnkranzaufnahme ausgebildete Beschlagteile 34 und an beiden Enden als Zahnräder ausgebildete Beschlagteile 31 tragen. Die Verbindungslaschen 30 liegen dann mit ihren Beschlagteilen 31 und 34 jeweils in einer Ebene und aufeinanderfolgende Verbindungslaschen 30 sind jeweils um die Dicke der Verbindungslaschen 30 abwechselnd nach innen und nach aussen versetzt. Die den Polsterelementen 10 zugekehrten Verbindungslaschen 30 mit den als Innenzahnkranzaufnahmen ausgebildeten Beschlagteilen 34 werden starr mit den Lagerwellen 40 verbunden, so dass sich rahmenartige stabile Gestellteile ergeben.

Das Ausführungsbeispiel nach Fig. 7 zeigt einen besonders einfachen Beschlag, der mit Hilfe der Verbindungslasche 30 nach Fig. 8 gebildet wird. Die Beschlagteile 31 und 34 sind an den beiden Enden der Verbindungslasche 30 als Lochscheiben ausgebildet, die auf gleichem Durchmesser eine Reihe von Bohrungen 57 und 59 tragen. Die Lochscheiben tragen zusätzlich eine zentrische Durchgangsbohrung 56 bzw. 58. Wie Fig. 7 zeigt wird in das Polsterelement 10 eine als Hohlwelle ausgebildete Lagerwelle 40 eingesetzt, die durch die Lagerhülse 46 des Polsterelementes 10 geführt ist. Die Polsterelemente 10 können im Querschnitt rund sein, so dass diese Lagerhülse 46 zentrisch angeordnet ist. Es sind jedoch auch andere Querschnittsformen von Polsterelementen 10 in gleicher Weise miteinander koppelbar.

In die Enden der als Hohlwelle ausgebildeten Lagerwelle 40 sind Muttern 49 unverdrehbar und unverschiebbar festgelegt.

In die Gewindebohrung 50 der Mutter 49 ist das Gewindeteil 52 einschraubbar, das an der mit dem Griffteil 53 versehenen Arretierungsplatte 51 angebracht ist. Zwischen der Arretierungsplatte 51 und den fluchtend übereinander liegenden Beschlagteilen 31 und 34 der beiden aufeinander stossenden Verbindungslaschen 30 ist die Scheibe 54 angeordnet. Diese Scheibe 54 trägt Arretierungsbolzen 55, die in fluchtende Bohrungen 57 und 59 der Lochscheiben eingeführt sind, so dass diese in einer bestimmten Winkelstellung zueinander gehalten sind. Das Gewindeteil 52 der Arretierungsplatte 51 ist durch die Bohrungen 60, 56 und 58 der Scheibe 54 und der Beschlagteile 31 und 34eingeführt und in die Gewindebohrung 50 der Mutter 49 eingeschraubt, so dass die Scheibe 54 und die Beschlagteile 31 und 34 gegen die Stirnseite der Lagerwelle 40 verspannt und daran festgelegt sind.

Wie im rechten Teil der Fig. 7 gezeigt ist, kann zwischen der Arretierungsplatte 51 und der Scheibe 54 mit den Arretierungsbolzen 55 ein weiteres Beschlagteil 62 angeordnet werden. Dieses Beschlagteil 62 muss nur eine Bohrung 61 zur Durchführung des Gewindeteiles 52 der Arretierungsplatte 51 aufweisen, Dieses Beschlagteil 62 kann z.B. als Fuss für das Polstermöbel ausgebildet sein.

Wie in Fig. 7 strichpunktiert angedeutet ist, kann die Verbindungslasche 30' auch abgewinkelt sein, so dass die Ebenen der beiden Beschlagteile 31 und 34 in einem vorgegebenen Winkel, z.B. 90° zueinander stehen. Die Verbindungslasche 30' verbindet dann zwei Polsterelemente 10 in diesem vorgegebenen Winkel zueinander. Dies ermöglicht z.B. seitlich zur Schlange Polsterelemente anzubringen, die senkrecht zu den Polsterelementen 10 der Schlange stehen.

Soll der Winkel zwischen zwei Polsterelementen 10 in kleinen Winkelbereichen verändert werden können, dann sind bei den Lochscheiben eine Vielzahl von Bohrungen 57 und 59 erforderlich. Werden in beiden Lochscheiben die gleiche Anzahl von Bohrungen eingebracht, dann ergibt sich die Anzahl der Bohrungen 57 und 59 aus dem Verhältnis von 360° zu dem gewünschten kleinsten Winkelbereich. Dabei ist dann noch zu beachten, dass bei mehr als einem Arretierungsbolzen 55 diese in gleichmässiger Winkelteilung angeordnet werden müssen und dass die Anzahl der Bohrungen 57 und 59 durch diese Anzahl der Arretierungsbolzen 55 teilbar sein muss.

Wie Fig. 8 zeigt, kann die Anzahl der Bohrungen 57 und 59 in den Lochscheiben auch unterschiedlich gewählt werden. Damit erreicht man den gewünschten kleinsten Winkelbereich mit weniger Bohrungen 57 und 59. Bei dem Ausführungsbeispiel hat das Beschlagteil 31 acht Bohrungen 57 auf einem Kreis um die zentrische Durchgangsbohrung 56, die in einer Winkelteilung von 45° eingebracht sind. Das Beschlagteil 34 hat nur sechs Bohrungen 59, die in einer Winkelteilung von 60° um die zentrische Durchgangsbohrung 58 eingebracht sind. Die Arretierungsscheibe 51 trägt zwei um 180° versetzte Arretierungsbolzen 55. Die Anzahl der Bohrungen n 1 = 8 und n2=6 sind durch die Anzahl n = der Arretierungsbolzen 55 teilbar. Werden die beiden Beschlagteile 31 und 34 fluchtend übereinander angeordnet, dann kann in Winkelbereichen von 15° die Arretierungsplatte 51 mit den beiden Arretierungsbolzen 55 jeweils in ein um 180° versetztes Paar von fluchtenden Bohrungen 57 und 59 eingesteckt werden. Mit dieser Ausgestaltung der Beschlagteile 31 und 34 werden daher nicht mehr 360:15 = 24, sondern nur noch 8 bzw. 6 Bohrungen 57 bzw. 59 benötigt, um denselben gewünschten kleinsten Winkelbereich für die Verstellung zu bekommen.

Werden an der Arretierungsplatte 51 drei um 120° versetzte Arretierungsbolzen 55 angebracht, dann müssen die Anzahlen n1 und n2 der Bohrungen 57 und 59 in den Beschlagteilen 31 und 34 durch 3 teilbar sein. Wird n 1 = 12 und n2 = 9 gewählt, dann ergibt sich für n3=3 der kleinste Winkelbereich von (360°:9)-(360°:12) = 40°-30° = 10°, für den bei gleichen Beschlagteilen normalerweise jeweils 36 Bohrungen 57 und 58 erforderlich wären.

## Patentansprüche

1. Polstermöbel mit einer Anzahl von Polsterelementen (10), die miteinander verbunden, gegeneinander verstellbar, walzenförmig ausgebildet, als Schlange unmittelbar aneinandergereiht und auf Trägern gelagert sind, wobei die Träger der zwischen dem ersten und letzten Polsterelement (10) der Schlange angeordneten Polsterelemente (10) an beiden Enden mit jeweils einem selbsthemmenden Beschlag (20) mit zwei gegeneinander verstellbaren Beschlagteilen (13, 34) gekoppelt sind, die jeweils mit einem Beschlagteil (31 bzw. 34) der den beiden benachbarten Polsterelementen (10) zugeordneten Beschläge (20) verbunden sind, dadurch gekennzeichnet,
dass die Polsterelemente (10) auf Lagerwellen (40) angeordnet sind,
dass die Lagerwellen (40) der zwischen dem ersten und letzten Polsterelement (10) der Schlange angeordneten Polsterelemente (10) an beiden Enden jeweils mit dem selbsthemmenden Beschlag (20) gekoppelt sind,
dass eines der Beschlagteile (31) mittels eines Exzenters (42) gegenüber dem anderen Beschlagteil (34) verstellbar ist und
dass die beiden Beschlagteile (31, 34) des Beschlages (20) jeweils mit einem Beschlagteil (34 bzw. 31) der den beiden benachbarten Polsterelementen zugeordneten Beschläge (20) zu einstückigen Verbindungslaschen (30) zusammengefasst sind.

2. Polstermöbel nach Anspruch 1, dadurch gekennzeichnet,
dass die Polsterelemente (10) zentrisch eine durchgehende Lagerhülse (46) aufweisen, in der die zugeordnete Lagerwelle (40) frei drehbar gelagert ist.

3. Polstermöbel nach Anspruch 1 oder 2, dadurch gekennzeichnet,
dass die Beschlagteile (31, 34) als ineinander greifendes, aus der Verbindungslasche (30) ausgeprägtes Zahnrad und als aus der Verbindungslasche (30) ausgeprägte Innenzahnkranzaufnahme ausgebildet sind, wobei der Durchmesser des Zahnrades um eine Exzentrizität kleiner ist als der Durchmesser der Innenzahnkranzaufnahme,
dass die Innenzahnkranzaufnahme zentrisch zur Lagerwelle (40) angeordnet ist, dass das Zahnrad mittels des durch die Lagerwelle
(40) betätigten Exzenters (42) in der Innenzahnkranzaufnahme verschiebbar und verdrehbar ist und dass die Innenzahnkranzaufnahme mit der Lagerwelle (40) drehfest gekoppelt ist.

4. Polstermöbel nach Anspruch 3, dadurch gekennzeichnet,
dass die Enden der Lagerwelle (40) in Lagerkörpern (41) eines Beschlaggehäuses (44) unverdrehbar gehalten sind und
dass diese Lagerkörper (41) in der die Innenzahnkranzaufnahme bildenden Ausprägung des jeweils ersten Beschlagteiles (34) der ersten Verbindungslasche (30) drehbar gelagert sind und die Exzenter (43) tragen, die in der das Zahnrad bildenden Ausprägung des jeweils zweiten Beschlagteiles (31) der zweiten Verbindungslasche (30) des Beschlages (20) drehbar gelagert sind.

5. Polstermöbel nach Anspruch 4, dadurch gekennzeichnet,
dass ein oder beide Lagerkörper (41) einer Lagerwelle (40) mit einem Handrad (45) unverdrehbar verbunden ist (sind).

6. Polstermöbel nach einem der Ansprüche 4 oder 5, dadurch gekennzeichnet,
dass die Enden der Lagerwellen (40) als im Querschnitt quadratische Mitnehmer (47) ausgebildet sind, die in entsprechende Aufnahmen der Lagerkörper (41 ) unverdrehbar eingesteckt sind.

7. Polstermöbel nach einem der Ansprüche 1 bis 6, dadurch gekennzeichnet,
dass die Beschlagteile (31, 34) der Beschläge (20) um 360° gegeneinander verschwenkbar sind.

8. Polstermöbel nach einem der Ansprüche 1 bis 7, dadurch gekennzeichnet,
dass die zum ersten und letzten Polsterelement (10) der Reihe führenden Verbindungslaschen (30) in einfache Lagerflansche mit Lagerbohrungen für eine durchgehende Lagerwelle (40) auslaufen.

9. Polstermöbel nach einem der Ansprüche 1 bis 8, dadurch gekennzeichnet,
dass die Verbindungslaschen (30) gleich ausgebildet sind und an den einen Enden als Innenzahnkranzaufnahmen ausgebildete erste Beschlagteile (34) und an den anderen Enden als Zahnrad ausgebildete zweite komplementäre Beschlagteile (31) tragen und dass die Verbindungslaschen (30) an beiden Seiten der Schlange gleich ausgerichtet sind und ihre Beschlagteile (31, 34) miteinander in Eingriff stehen, wobei die beiden Beschlagteile (31, 34) jeweils um die Dicke der Verbindungslasche (30) gegeneinander versetzt sind.

10. Polstermöbel nach einem der Ansprüche 1 bis 8, dadurch gekennzeichnet,
dass die Verbindungslaschen (30) an beiden Seiten der Schlange abwechselnd in gleicher Weise an beiden Enden als Innenzahnkranzaufnahmen ausgebildete erste Beschlagteile (34) und als Zahnräder ausgebildete zweite Beschlagteile (31) aufweisen und dass die Lagerwellen (40) mit den jeweils den Polsterelementen zugekehrten Beschlagteilen (34) starr verbunden sind.

11. Polstermöbel nach dem Oberbegriff des Anspruchs 1, dadurch gekennzeichnet,
dass die Polsterelemente (10) auf Lagerwellen (40) angeordnet sind,
dass die Lagerwellen (40) der zwischen dem ersten und letzten Polsterelement (10) der Schlange angeordneten Polsterelemente (10) an beiden Enden jeweils mit dem selbsthemmenden Beschlag (20) gekoppelt sind,
dass die beiden Beschlagteile (31, 34) des Beschlages (20) jeweils mit einem Beschlagteil (34 bzw.31) der den beiden benachbarten Polsterelementen zugeordneten Beschläge (20) zu einstückigen Verbindungslaschen (30) zusammengefasst sind, dass die zwei Beschlagteile (31, 34) als Lochscheiben ausgebildet sind, die auf einem gleichen Durchmesser eine Reihe von Bohrungen (57, 59) aufweisen und
dass in eine oder mehrere von fluchtenden Bohrungen (57, 59) der beiden, den Beschlag bildenden Lochscheiben Arretierungsbolzen (55) einführbar und darin festlegbar sind.

12. Polstermöbel nach Anspruch 11, dadurch gekennzeichnet,
dass die Arretierungsbolzen (55) an einer mit zentrischer Bohrung (60) versehenen Scheibe (54) in gleicher Winkelteilung zueinander angebracht sind, die mittels einer Schraubverbindung mit der Lagerwelle (40) der Polsterelemente (10) verbindbar ist.

13. Polstermöbel nach Anspruch 11 oder 12, dadurch gekennzeichnet,
dass in die Enden der als Hohlwelle ausgebildeten Lagerwelle (40) unverdrehbar und unverschiebbar Muttern (49) eingebracht sind, in die eine mit einem Gewindeteil (52) und einem Griffteil (53) versehene Arretierungsplatte (51) einschraubbar ist, wobei die Arretierungsplatte (51) die mit den Arretierungsbolzen (55) versehene Scheibe (54) gegen die beiden mit Durchgangsbohrungen (56, 58) versehenen, als Lochscheiben ausgebildeten Beschlagteile (31, 34) und die Stirnseite der Lagerwelle (40) verspannt.

14. Polstermöbel nach einem der Ansprüche 12 oder 13, dadurch gekennzeichnet,
dass an einer Verbindungslasche (30) die beiden als Beschlagteile (31, 34) ausgebildeten Lochscheiben eine unterschiedliche Anzahl (n1, n2) von Bohrungen (57, 59) aufweisen,
dass die Scheiben (54) eine Anzahl (n) von Arretierungsbolzen (55) aufweisen,
dass die Anzahl (n1, n2) der Bohrungen (57, 58) in den beiden Lochscheiben durch die Anzahl der Arretierungszapfen (55) teilbar ist und
dass die Bohrungen (57, 58) in den beiden Lochscheiben jeweils in gleichmässiger, aber unterschiedlicher Winkeleinteilung eingebracht sind.

15. Polstermöbel nach einem der Ansprüche 13 oder 14, dadurch gekennzeichnet,
dass zwischen der Arretierungsplatte (51) und der mit den Arretierungsbolzen (55) versehenen Scheibe (54) ein weiteres, mit einer Bohrung für das Gewindeteil (52) der Arretierungsplatte (51) versehenes Beschlagteil (56) angeordnet und festgespannt ist.

16. Polstermöbel nach einem der Ansprüche 1 bis 1 5, dadurch gekennzeichnet,
dass die Verbindungslasche (30) abgewinkelt ist, so dass die Ebenen der beiden Beschlagteile (31, 34) in einem vorgegebenen Winkel (z.B. 90°) zueinander stehen.

## Claims

1. Upholstered furniture consisting of a number of cushioned elements (10), that are linked with each other, can be stood up against each other, are of cylindrical design, are of serpentine arrangement when stood in a direct line, and are mounted on supports, whereby the supports between the first und last elements (10) of the serpentine formed in this manner are joined up by means of an interlocking fitting (20) on both ends, the fitting (20) consisting of two adjustable parts (31, 34), each one fitting into another (31 or 34), thus enabling the fitting (20) to join up with the corresponding one on the adjacent element (10), characterized by the fact
that the cushioned elements (10) are arranged on pivot shafts (40),
that the pivot shafts (40) arranged in the serpentine between the first and last elements (10) of the serpentine arrangement of elements (10) are joined up by means of an interlocking fitting (20),
that one part (31) of the fitting can be adjusted in relation to the other part (34) by means of an excenter (42), and
that both parts (31, 34) of the fitting (20) are equipped with a part (34 or 31) that is allocated to the fitting (20) of the adjacent element so as to form a connecting bracket (30) in one piece.

2. Upholstered furniture according to claim 1, characterized by the fact that the cushioned elements (10) have a continuous sheath (46) for the bearings in which the pivot shaft (40) is mounted in such a way that it can turn freely.

3. Upholstered furniture according to claim 1 or 2, characterized by the fact
that the parts (31, 34) of the interlocking fitting are designed as a toothed wheel on the connecting bracket (30) and an innertoothed locating ring on the connecting bracket (30), the diameter of the toothed wheel being eccentrically smaller than the diameter of the inner toothed locating ring,
that the inner toothed locating ring is arranged centrically to the pivot shaft (40),
that the toothed wheel can be adjusted and turned within the innertoothed locating ring by means of the excenter (42) operated by the pivot shaft (40), and that the inner toothed locating ring is linked to the pivot shaft (40) in such a way that it came into it.

4. Upholstered furniture according to claim 3, characterized by the fact
that the ends of the pivot shaft (40) are held rigidly in bearing liners (41) of the housing for the fitting (44) and
that these bearing liners (41) are mounted in the inner tocthed locating ring of each first part (34) of the fitting of the first connecting bracket (30) and that they support excenters (43), which are pivot-mounted in the impression forming the toothed wheel of each second part of the fitting (31 ) of the second connecting bracket (30) of the interlocking device (20).

5. Upholstered furniture according to claim 4, characterized by the fact
that one or both of the bearing liners (41) is (are) rigidly linked to a pivot shaft (40) with a hand wheel (45).

6. Upholstered furniture according to claims 4 or 5, characterized by the fact
that the ends of the pivot shafts (40) are designed as drivers with square cross sections that are rigidly fitted into the corresponding mountings of the bearing liners (41).

7. Upholstered furniture according to one of the claims 1 to 6, characterized by the fact
that the parts (31, 34) of the interlocking fittings (20) can be pivoted towards each other by 360°.

8. Upholstered furniture according to one of the claims 1 to 7, characterized by the fact
that the connecting brackets (30) leading to the first and last cushioned elements (10) in the row end in simple bearing flanges with bearing bores for a pivot shaft (40) throughout.

9. Upholstered furniture according to one of the claims 1 to 8, characterized by the fact
that the connecting brackets (30) are of identical design and support the first parts of the interlocking fittings (34) in the form of inner toothed locating rings at the one end and the second, complementary, parts of the interlocking fittings (31) in the form of toothed wheels at the other end, and
that the connecting brackets on both sides of the serpentine are identically positioned and that the parts of their interlocking fittings (31, 34) came into each other, whereby the two parts (31, 34) on the connecting brackets (30) are transposed in relation to each other by the thickness of the connecting bracket (30).

10. Upholstered furniture according to one of their claims 1 to 8, characterized by the fact that the identical connecting brackets (30) on both sides of the serpentine have alternately the first part (34) of the fitting as an inner toothed locating ring and the second part (31) as a toothed wheel and that the pivot shafts (40) are rigidly fixed to those parts of the interlocking fittings (34) that face the cushioned elements.

11. Upholstered furniture according to the general term of claim 1, characterized by the fact that the cushioned elements (10) are arranged in pivot shafts (40),
that the pivot shafts (40) of the cushioned elements (10) arranged between the first and last cushioned elements (10) of the serpentine are joined up by means of the interlocking fitting (20) at each end, that the two parts (31, 34) of the interlocking fitting (20) are combined with one part (34 or 31) of the interlocking fitting on each of the next cushioned elements to form connecting brackets in one piece, that the two parts (31, 34) of the interlocking fitting are designed as discs provided with bores (57, 59) on the same diameter, and
that locking bolts (55) can be pushed into one or several of the matching bores (57, 59) in the two discs of the interlocking fitting and can be fixed therein.

12. Upholstered furniture according to claim 11, characterized by the fact
that the locking bolts (55) are arranged on a disc (54) with a centric bore (60) and at regular intervals, the disc can be linked to the pivot shaft (40) of the cushioned element (10) by means of screw connection.

13. Upholstered furniture according to claim 11 or 12, characterized by the fact
that non-screwable and non-slidable nuts (49) are fixed in the ends of the pivot shaft (40) that is of hollow design, into which a locking plate (51) provided with a thread section (52) and a holding section (53) can be screwed, whereby the locking plate (51) presses the disc (54) with the locking bolts (55) against the two parts (31, 34) of the interlocking fitting that are provided bore holes (56, 58) and are designed as discs with holes and against the front of the pivot shaft (40).

14. Upholstered furniture according to one of the claims 12 or 13, characterized by the fact
that on one connecting bracket (30) there is a varying number (n1, n2) of bores (57, 58) in the two parts (31, 34) designed as discs with holes,
that the discs (54) are provided with a number (n) of locking bolts (55),
that the number (n 1, n2) of the bores (57, 58) in the two discs with holes is divisible by the number of locking bolts (55), and
that the bores (57, 58) in the two discs with holes are at regular but variable angles to each other.

15. Upholstered furniture according to one of the claims 13 or 14, characterized by the fact
that a further part (56) of the interlocking fitting provided with a bore for the threaded part (52) of the locking plate (51) is located and fixed in position between the locking plate (51) and the disc (54) provided with locking bolts (55).

16. Upholstered furniture according to one of the claims 1 to 15, characterized by the fact
that the connecting bracket (30) is at such an angle that the surfaces of the two parts (31, 34) of the fitting are at a set angle (e.g. 90°) to each other.

## Revendications

1. Meuble rembourré comprenant un certain nombre d'éléments de rembourrage (10) qui sont reliés les uns aux autres, peuvent être réglés les uns par rapport aux autres, sont réalisés sous la forme de rouleaux, sont directement alignés en un serpentin et sont montés sur des supports, les supports des éléments de rembourrage (10) intercalés entre les premier et dernier éléments de rembourrage (10) du serpentin étant à chaque fois accouplés, par leurs deux extrémités, avec une armature (20) à effet d'auto- blocage comprenant deux pièces d'articulation (31, 34) qui peuvent être réglées l'une par rapport à l'autre et qui sont reliées, à chaque fois, à une pièce d'articulation (31 ou 34) des armatures (20) associées aux deux éléments de rembourrage voisins (10), meuble caractérisé
par le fait que les éléments de rembourrage (10) sont disposés sur des arbres de portée (40);
par le fait que les arbres de portée (40) des éléments de rembourrage (10) intercalés entre les premier et dernier éléments de rembourrage (10) du serpentin sont à chaque fois accouplés par les deux extrémités à l'armature (20) à effet d'auto-blocage;
par le fait que l'une (31) des pièces d'articulation peut être ajustée au moyen d'un excentrique (42) par rapport à l'autre pièce d'articulation (34); et par le fait que les deux pièces d'articulation (31, 34) de l'armature (20) sont à chaque fois regroupées, avec une pièce d'articulation (34 ou 31) des armatures (20) associées aux deux éléments de rembourrage voisins, pour former des pattes de liaison (30) d'un seul bloc.

2. Meuble rembourré selon la revendication 1, caractérisé par le fait
que les éléments de rembourrage (10) présentent, en leur centre, une douille de montage ininterrompue (46) dans laquelle l'arbre de portée associé (40) est monté à rotation libre.

3. Meuble rembourré selon la revendication 1 ou 2, caratérisé par le fait
que les pièces d'articulation (31, 34) sont réalisées, en pénétrant l'une dans l'autre, sous la forme d'une roue dentée venue de matriçage sur la patte de liaison (30) et d'un logement à couronne interne venu de matriçage sur la patte de liaison (30), le diamètre de la roue dentée étant plus petit que le diamètre du logement à couronne interne, d'une valeur d'excentricité;
par le fait que le logement à couronne interne est centré par rapport à l'arbre de portée (40);
par le fait qu'un coulissement et une rotation peuvent être imprimés à la roue dentée dans le logement à couronne interne, au moyen de l'excentrique (42) actionné par l'intermédiaire de l'arbre de portée (40); par le fait que le logement à couronne interne est accouplé à l'arbre de portée (40) avec verrouillage anti-rotation.

4. Meuble rembourré selon la revendication 3, caratérisé par le fait
que les extrémités de l'arbre de portée (40) sont retenues, sans aucune faculté de rotation, dans des corps de palier (41) d'un boîtier d'articulation (44); et par le fait que ces corps de palier (41) sont montés rotatifs dans l'empreinte de la première pièce d'articulation considérée (34) de la première patte de liaison (30) qui forme le logement à couronne interne, et portent les excentriques (43) montés rotatifs dans l'empreinte de la seconde pièce d'articulation respective (31) de la seconde patte de liaison (30) de l'armature (20), qui forme la roue dentée.

5. Meuble rembourré selon la revendication 4, caratérisé par le fait
qu'un corps de palier ou les deux corps de palier (41) d'un arbre de portée (40) est (sont) relié(s) à un volant (45) sans aucune faculté de rotation.

6. Meuble rembourré selon l'une des revendications 4 ou 5, caratérisé par le fait
que les extrémités des arbres de portée (40) sont réalisées sous la forme d'organes d'entraînement (47) de section carrée, qui sont emboîtés dans les logements correspondants des corps de palier (41) sans pouvoir tourner.

7. Meuble rembourré selon l'une des revendications 1 à 6, caratérisé par le fait
que les pièces d'articulation (31, 34) des armatures (20) peuvent pivoter mutuellement de 360°.

8. Meuble rembourré selon l'une des revendications 1 à 7, caratérisé par le fait
que les pattes de liaison (30) gagnant les premier et dernier éléments de rembourrage (10) de la rangée s'achèvent par de simples ailes de montage percées de trous de montage pour un arbre de portée (40) ininterrompu.

9. Meuble rembourré selon l'une des revendications 1 à 8, caratérisé par le fait
que les pattes de liaison (30) sont de réalisation identique en portant, aux premières extrémités, des premières pièces d'articulation (34) conçues comme des logements à couronne interne et, aux autres extrémités, des secondes pièces d'articulation complémentaires (31) conçues comme une roue dentée; et par le fait que les pattes de liaison (30) sont de même orientation de part et d'autre du serpentin et leurs pièces d'articulation (31, 34) sont mutuellement en prise, les deux pièces d'articulation (31, 34) solidaires des pattes de liaison (30) étant mutuellement décalées, à chaque fois, de l'épaisseur de la patte de liaison (30).

10. Meuble rembourré selon l'une des revendications 1 à 8, caratérisé par le fait
que les pattes de liaison (30) présentent de la même manière en alternance, des deux côtés du serpentin et aux deux extrémités, des premières pièces d'articulation (34) réalisées sous la forme de logements à couronne interne et des secondes pièces d'articulation (31) réalisées comme des roues dentées; et par le fait que les arbres de portée (40) sont reliés rigidement aux pièces d'articulation (34) respectivement tournées vers les éléments de rembourrage.

11. Meuble rembourré selon le préambule de la revendication 1, caratérisé par le fait
que les éléments de rembourrage (10) sont disposés sur des arbres de portée (40);
par le fait que les arbres de portée (40) des éléments de rembourrage (10) intercalés entre les premier et dernier éléments de rembourrage (10) du serpentin sont respectivement accouplés par les deux extrémités à l'armature (20) à effet d'auto-blocage;
par le fait que les deux pièces d'articulation (31, 34) de l'armature (20) sont à chaque fois regroupées avec une pièce d'articulation (34 ou 31 ) des armatures (20) associées aux deux éléments de rembourrage voisins, afin de former des pattes de liaison (30) d'un seul bloc;
par le fait que les deux pièces d'articulation (31, 34) sont réalisées sous la forme de disques perforés présentant, sur un même diamètre, une rangée de trous (57, 59); et
par le fait que des goupilles d'arrêt (55) peuvent être insérées et verrouillées à demeure dans un ou plusieurs des trous alignés (57,59) des deux disques perforés formant l'armature.

12. Meuble rembourré selon la revendication 11, caratérisé par le fait
que les goupilles d'arrêt (55) sont installées, avec la même répartition angulaire mutuelle, sur un disque (54) percé d'un trou central (60) et pouvant être relié, au moyen d'une liaison vissée, à l'arbre de portée (40) de l'élément de rembourrage (10).

13. Meuble rembourré selon la revendication 11 ou 12, caratérisé par le fait
que des écrous (49) sont engagés sans aucune faculté de rotation ni de coulissement dans les extrémités de l'arbre de portée (40) réalisé sous la forme d'un arbre creux, écrous dans lesquels peut être vissée une plaque d'arrêt (51) pourvue d'une partie filetée (52) et d'une partie de préhension (53), la plaque d'arrêt (51) bloquant le disque (54) muni des goupilles d'arrêt (55) contre les deux pièces d'articulation (31,34) percées de trous traversants (56, 68) et réalisées sous la forme de disques perforés, et contre la face frontale de l'arbre de portée (40).

14. Meuble rembourré selon l'une des revendications 12 ou 13, caratérisé par le fait
que, sur une patte de liaison (30), les deux disques perforés réalisés sous la forme de pièces d'articulation (31, 34) présentent un nombre différent (n 1, n2) de trous (57, 59);
parie fait que les disques (54) comportent un nombre (n) de goupilles d'arrêt (55);
par le fait que le nombre (n 1, n2) des trous (57, 58) dans les deux disques perforés est divisible par le nombre des goupilles d'arrêt (55); et
parle fait que les trous (57, 58) dans les deux disques perforés sont ménagés, à chaque fois, selon une répartition angulaire uniforme, mais différente.

15. Meuble rembourré selon l'une des revendications 13 ou 14, caratérisé par le fait
qu'une autre pièce d'articulation (56), percée d'un trou pour la partie filetée (52) de la plaque d'arrêt (51) est intercalée et bloquée à demeure entre la plaque d'arrêt (51) et le disque (54) pourvu des goupilles d'arrêt (55).

16. Meuble rembourré selon l'une des revendications 1 à 15, caratérisé par le fait
que la patte de liaison (30) est coudée, de sorte que les plans des deux pièces d'articulation (31, 34) sont séparés d'un angle prédéterminé (par exemple de 90°).
